# EUROPÄISCHE PATENTSCHRIFT

(11) **EP 2 502 538 B1**
(45) Veröffentlichungstag und Bekanntmachung des Hinweises auf die Patenterteilung: **23.09.2015**
(21) Anmeldenummer: 11002353.8
(22) Anmeldetag: 22.03.2011
(51) Int. Cl.: A47L 9/14

(54) **Staubsaugerfilterbeutel mit Filterbeutelwandverbindungseinrichtung**
Vacuum cleaner filter bag with filter bag wall connection device
Sac filtrant d'aspirateur doté d'un dispositif de liaison murale d'un sac filtrant

(43) Veröffentlichungstag der Anmeldung: 26.09.2012
(73) Patentinhaber: Eurofilters Holding N.V., 3900 Overpelt (BE)
(72) Erfinder: Sauer, Ralf, 3900 Overpelt (BE); Schultink, Jan, 3900 Overpelt (BE)
(74) Vertreter: Grünecker Patent- und Rechtsanwälte PartG mbB

(56) Entgegenhaltungen:
- WO-A1-2007/134734
- DE-A1-102008 045 683
- DE-U1-202005 000 917
- DE-U1-202005 000 918
- DE-U1-202006 001 587
- US-A- 2 637 409
- US-A- 3 297 232
- US-A- 3 416 721
- US-A- 3 491 522

## Beschreibung

### GEBIET DER ERFINDUNG

Die Erfindung betrifft Staubsaugerfilterbeutel, im Folgenden auch kurz Filterbeutel genannt, die als Vliesstofffilterbeutel, als Einwegfilterbeutel und als Flachbeutel mit Oberflächenfalten ausgebildet sind.

### STAND DER TECHNIK

Filterbeutel in Form von Einweg-Flachbeuteln aus Vliesstoff sind diejenigen Filterbeutel, die heutzutage am häufigsten eingesetzt werden. Vorteil von Beuteln aus Vliesstoff (gegenüber Filterbeuteln aus Papier) ist die wesentlich höhere Staubaufnahmekapazität des Filterbeutels bei höherer Abscheideleistung und höherer Standzeit. Die Flachbeutelform ist die am meisten verbreitete Form für Vliesbeutel, da Beutel mit dieser Form sehr einfach herzustellen sind. Denn im Gegensatz zu dem bei Filterbeuteln aus Papier verwendetem Papierfiltermaterial lässt sich Vliesfiltermaterial wegen der hohen Rückstellelastizität nur sehr schwer dauerhaft falten, so dass die Herstellung komplexerer Beutelformen, wie beispielsweise von Klotzbodenbeuteln oder anderen Beutelformen mit Boden, sehr aufwendig und teuer ist.

Unter einem Flachbeutel im Sinn der vorliegenden Erfindung werden Filterbeutel verstanden, die aus einer ersten Filterbeutelwand und einer zweiten Filterbeutelwand mit gleicher Fläche derart gebildet sind, dass die beiden Filterbeutelwände nur an ihren Umfangsrändern miteinander verbunden sind (der Begriff gleiche Fläche schließt selbstverständlich nicht aus, dass sich die beiden Einzellagen dadurch voneinander unterscheiden, dass eine der Lagen eine Eintrittsöffnung aufweist).

Die Verbindung der beiden Filterbeutelwände kann durch eine Schweiß- oder Klebenaht entlang des gesamten Umfangs der beiden Filterbeutelwände realisiert sein; sie kann aber auch dadurch ausgebildet werden, dass eine Einzellage aus Filtermaterial um eine ihrer Symmetrieachsen gefaltet wird und die verbleibenden offenen Umfangsränder der so entstehenden beiden Filterbeutelwände verschweißt oder verklebt werden (sogenannter Schlauchbeutel). Bei einer solchen Fertigung sind demnach drei Schweiß- oder Klebenähte nötig. Zwei dieser Nähte bilden dann den Filterbeutelrand, die dritte Schweißnaht kann ebenfalls einen Filterbeutelrand bilden oder in einer der Filterbeutelwände liegen.

Eine Filterbeutelwand für sich genommen kann hierbei aus einer oder mehreren Schichten, die beispielsweise laminiert sein können, bestehen.

Flachbeutel im Sinn der vorliegenden Erfindung können auch sogenannte Seitenfalten aufweisen. Hierbei können diese Seitenfalten völlig ausfaltbar sein. Ein Flachbeutel mit solchen Seitenfalten ist zum Beispiel in der DE 20 2005 000 917 U1 gezeigt (siehe dort Fig. 1 mit eingefalteten Seitenfalten und Fig. 3 mit ausgefalteten Seitenfalten). Alternativ können die Seitenfalten mit Teilen des Umfangsrands verschweißt sein. Ein solcher Flachbeutel ist in der DE 10 2008 006 769 A1 gezeigt (siehe dort insbesondere Fig. 1).

Aus der obenstehenden Definition des Begriffs Flachbeutel ergibt sich zwangsläufig, dass Flachbeutel unmittelbar nach der Herstellung 2-dimensionale Gebilde sind, also vor dem Gebrauch ein Innenvolumen haben, das im wesentlichen gleich Null ist.

Ein Filterbeutel mit einem Innenvolumen, das (vor dem Gebrauch) im Wesentlichen gleich Null ist, ist allerdings nicht zwangsläufig ein Flachbeutel im Sinn der vorliegenden Erfindung. Denn Beutelformen, die einen Boden haben, wie beispielsweise in der DE 20 2005 016 309 U1 oder der DE 20 2009 004 433 U1 gezeigt, sind keine Flachbeutel, da sie nicht aus zwei Einzellagen mit gleicher Fläche, die nur an ihren Umfangsrändern miteinander verbunden sind, bestehen.

Angesichts der oben stehenden Definitionen versteht es sich von selbst, dass Beutelformen, die nach der Herstellung bereits 3-dimensionale Gebilde sind und somit ein von Null verschiedenes Innenvolumen haben, wie sie beispielsweise in der WO 00/00269 (siehe dort Figs. 27 und 28) und der DE 10 2007 060 748 (siehe dort insbesondere Fig. 9) gezeigt sind, keine Flachbeutel im Sinn der vorliegenden Erfindung sind.

Ein Vliesstofffilterbeutel im Sinn der vorliegenden Erfindung umfasst ein Filtermaterial aus Vliesstoff. Als Vliesstoffmaterial kann ein trocken- oder nassgelegter Vliesstoff oder ein Extrusionsvliesstoff, insbesondere ein schmelzgesponnener Mikrofaserspinnvliesstoff (Meltblownvliesstoff) oder Filamentspinnvliesstoff (Spunbond) verwendet werden. Es können auch zusätzlich Nanofaserlagen vorhanden sein. Die Abgrenzung zwischen nassgelegten Vliesstoffen, beziehungsweise Nonwovens, und herkömmlichen nassgelegtem Papier erfolgt gemäß der unten genannten Definition, wie sie auch von der EDANA (International Association Serving the Nonwovens and Related Industries) verwendet wird. Ein herkömmliches (Filter-) Papier ist also kein Vliesstoff.

Der Vliesstoff kann Stapelfasern oder Endlosfasern umfassen. Fertigungstechnisch können auch mehrere Schichten an Stapelfasern oder Endlosfasern vorgesehen werden, die zu genau einer Schicht Vliesstoff verfestigt werden.

Das Filtermaterial kann auch ein Laminat aus mehreren Vliesstoffschichten sein, wie beispielsweise Filamentspinnvliesstoff und Meltblownvliesstoff (SMS, SMMS oder SnxMS). Ein solches Laminat kann mittels eines Heißklebers laminiert oder kalandriert sein. Die Schicht aus Meltblownvliesstoff kann gekreppt sein.

Der Begriff Vliesstoff ("Nonwoven") wird gemäß der Definition nach ISO-Standard ISO 9092: 1988 beziehungsweise Standard EN 29092 verwendet. Insbesondere sind die Begriffe Faservlies oder Vlies und Vliesstoff auf dem Gebiet der Herstellung von Vliesstoffen wie folgt gegeneinander abgegrenzt und auch im Sinne der vorliegenden Erfindung so zu verstehen. Zur Herstellung eines Vliesstoffes werden Fasern und/oder Filamente verwendet. Die lockeren oder losen und noch unverbundenen Fasern und/oder Filamente werden als Vlies oder Faservlies (Web) bezeichnet. Durch einen sogenannten Vliesbindeschritt entsteht aus einem derartigen Faservlies schließlich ein Vliesstoff, der eine ausreichende Festigkeit aufweist, um zum Beispiel zu Rollen aufgewickelt zu werden. Mit anderen Worten wird ein Vliesstoff durch die Verfestigung selbstragend ausgebildet. (Details zur Verwendung der hierin beschriebenen Definitionen und/oder Verfahren lassen sich auch im Standardwerk "Vliesstoffe", W. Albrecht, H. Fuchs, W. Kittelmann, Wiley-VCH, 2000 entnehmen.)

Die erste Filterbeutelwand weist wenigstens zwei Oberflächenfalten auf. Wie derartige Oberflächenfalten ausgebildet sein können, ergibt sich beispielsweise aus der europäischen Patentanmeldung EP 2 366 321 (siehe dort insbesondere Fig. 10a und Fig. 10b bzw. Fig. 11a und Fig. 11b). Umfasst die Filterbeutelwand mehrere Oberflächenfalten, dann wird dieses Material auch als plissiertes Filtermaterial bezeichnet. Derartige plissierte Filterbeutelwände sind in der europäischen Patentanmeldung EP 2 366 319 gezeigt.

Fig. 1 und Fig. 2 zeigen einen Filterbeutel mit einer ersten Filterbeutelwand im Querschnitt, wobei die Filterbeutelwand jeweils zwei Oberflächenfalten aufweist. Durch derartige Oberflächenfalten wird die Filterfläche des Filterbeutel vergrößert, wodurch sich eine höhere Staubaufnahmekapazität des Filterbeutels bei höherer Abscheideleistung und höherer Standzeit ergibt (jeweils gegenüber einem Filterbeutel mit denselben Außenabmessungen ohne Oberflächenfalten)

In Fig. 1 ist ein Filterbeutel mit einer ersten Filterbeutelwand 10, die zwei Oberflächenfalten 11 in Form sogenannter Schwalbenschwanzfalten aufweist, dargestellt. Der Filterbeutel ist hier im Querschnitt durch die Filterbeutelmitte dargesellt. Die Längsachsen der Oberflächenfalen verlaufen demnach in einer Ebene, die ihrerseits senkrecht zur Zeichungsebene verläuft, und die Oberflächenfalten gehen an ihren Längsenden in die parallel zur Zeichnungsebene verlaufenden und vor und hinter der Zeichnungsebene liegenden Schweißnähte des Filterbeutels über. Somit lassen sich die Oberflächenfalten in ihrer Mitte am stärksten entfalten. Der Filterbeutel ist hier in einem Zustand gezeigt, in dem die Oberflächenfalten bereits etwas entfaltet sind. Jede Schwalbenschwanzfalte 11 hat Bereiche 11a, die in der Fläche der Filterbeutelwand 12 liegen, und Bereiche 11 b, die über die Fläche der Filterbeutelwand 12 hervorstehen. Diese Bereiche 11 b sind beim ersten Einlegen des Filterbeutels in das Staubsaugergerät noch nicht entfaltet.

In Fig. 2 ist ein Filterbeutel mit einer ersten Filterbeutelwand 20, die zwei Oberflächenfalten 21 in Form sogenannter Dreiecksfalten aufweist, dargestellt. Der Filterbeutel ist hier ebenfalls im Querschnitt durch die Filterbeutelmitte dargestellt. Die Längsachsen der Oberflächenfalten verlaufen demnach in einer Ebene, die ihrerseits senkrecht zur Zeichnungsebene verläuft, und die Oberflächenfalten gehen an ihren Längsenden in die parallel zur Zeichnungsebene verlaufenden und vor und hinter der Zeichnungsebene liegenden Schweißnähte des Filterbeutels über. Somit lassen sich die Oberflächenfalten in ihrer Mitte am stärksten entfalten. Der Filterbeutel ist hier ebenfalls in einem Zustand gezeigt, in dem die Oberflächenfalten bereits etwas entfaltet sind. Jede Dreiecksfalte 21 hat Bereiche 21 a, die in der Fläche der Filterbeutelwand 22 liegen, und Bereiche 21 b, die über die Fläche der Filterbeutelwand 22 hervorstehen. Diese Bereiche 21 b sind beim ersten Einlegen des Filterbeutels in das Staubsaugergerät noch nicht entfaltet.

Neben den in Fig. 1 und Fig. 2 dargestellten Oberflächenfalten sind auch Oberflächenfalten mit anderen Formen möglich. Dass die Oberflächenfalten in den Ausführungen nach Fig. 1 und Fig. 2 senkrecht zu einer Beutelkante verlaufen, ist nicht als Beschränkung zu verstehen. Selbstverständlich können die Oberflächenfalten auch unter einem Winkel zu den Beutelkanten verlaufen.

Die zweite Filterbeutelwand des in Fig. 1 und Fig. 2 dargestellten Filterbeutels hat keine Oberflächenfalten. Selbstverständlich kann auch diese zweite Filterbeutelwand eine oder mehrere Oberflächenfalten aufweisen.

Obwohl Filterbeutel mit Oberflächenfalten eine hohe Staubaufnahmekapazität bei höherer Abscheideleistung und höherer Standzeit im Vergleich zu Filterbeuteln mit denselben Außenabmessungen ohne Oberflächenfalten aufweisen, hat sich gezeigt, dass sich die Oberflächenfalten solcher Filterbeutel in Filterbeutelaufnahmeräumen herkömmlicher Staubsaugergeräte oftmals nicht vollständig entfalten können und dadurch die dem Filterbeutel inhärente hohe Staubaufnahmekapazität nicht vollständig genutzt werden kann.

### BESCHREIBUNG DER ERFINDUNG

Der Erfindung liegt daher die Aufgabe zugrunde, einen Filterbeutel mit Oberflächenfalten zur Verfügung zu stellen, bei dem die dem Filterbeutel inhärente hohe Staubaufnahmekapazität bei hoher Abscheideleistung und hoher Standzeit auch mit herkömmlichen Staubsaugergeräten voll nutzbar ist.

Diese Aufgabe wird durch eine Staubsaugerfilterbeutel gemäß Patentanspruch 1 gelöst, also durch einen Filterbeutel, der als Vliesstofffilterbeutel, als Einwegfilterbeutel und als Flachbeutel mit einer ersten Filterbeutelwand und mit einer zweiten Filterbeutelwand ausgebildet ist, der wenigstens zwei Oberflächenfalten in der ersten Filterbeutelwand aufweist, wobei jede Oberflächenfalte Bereiche hat, die in der Fläche der ersten Filterbeutelwand liegen, und Bereiche hat, die über die Fläche der ersten Filterbeutelwand hervorstehen und bei Saugbetrieb entfaltbar sind, und eine Filterbeutelwandverbindungseinrichtung, die innerhalb des Staubsaugerfilterbeutels vorgesehen ist und die erste Filterbeutelwand in dem Bereich der Oberflächenfalte, der in der ersten Filterbeutelwand liegt, und der zweiten Filterbeutelwand verbindet und/oder die erste Filterbeutelwand in dem Bereich, der über die Fläche der ersten Filterbeutelwand hervorsteht und bei Saugbetrieb entfaltbar ist, mit der zweiten Filterbeutelwand verbindet.

Dadurch dass die erste und die zweite Filterbeutelwand miteinander verbunden sind, ist die Art und Weise wie sich die Oberflächenfalten des Filterbeutels während des Saugbetriebs entfalten vorgegeben. Durch entsprechendes Einstellen des durch die Filterbeutelwandverbindungseinrichtung erzielbaren Abstands kann so der Filterbeutel an den Filterbeutelaufnahmeraum eines Staubsaugergeräts so angepasst werden, dass sich die Oberflächenfalten optimal entfalten.

Eine Weiterbildung der zuvor beschriebenen Erfindung sieht einen Filterbeutel vor, in welchem in Längsrichtung der Oberflächenfalte in dem Bereich, der in der ersten Filterbeutelwand liegt und/oder in dem Bereich, der über die Fläche der ersten Filterbeutelwand hervorsteht und bei Saugbetrieb entfaltbar ist, eine oder mehrere weitere Filterbeutelwandverbindungseinrichtungen vorgesehen sind, welche die erste Filterbeutelwand mit der zweiten Filterbeutelwand verbindet oder verbinden. Diese Weiterbildung führt zu einer weiteren Verbesserung der Entfaltung der Oberflächenfalten des Filterbeutels, da hierdurch die Entfaltung noch kontrollierter gesteuert werden kann.

Ein andere Weiterbildung der zuvor beschriebenen Erfindung stellt einen Filterbeutel zur Verfügung, der wenigstens eine Oberflächenfalte in der zweiten Filterbeutelwand aufweist, wobei jede Oberflächenfalte in der zweiten Filterbeutelwand Bereiche hat, die in der Fläche der zweiten Filterbeutelwand liegen, und Bereiche hat, die über die Fläche der zweiten Filterbeutelwand hervorstehen und bei Saugbetrieb entfaltbar sind, und die wenigstens eine Filterbeutelwandverbindungseinrichtung die erste Filterbeutelwand mit der zweiten Filterbeutelwand in einem Bereich, der in der Fläche der zweiten Filterbeutelwand liegt, oder in einem Bereich, der über die Fläche der zweiten Filterbeutelwand hervorsteht und bei Saugbetrieb entfaltbar ist, verbindet oder verbinden. Ein derartiger Filterbeutel zeigt eine noch höhere Staubaufnahmekapazität bei noch höherer Abscheideleistung und noch höherer Standzeit.

Gemäß einer Weiterbildung der zuvor beschriebenen Erfindungen ist jede Filterbeutelwandverbindungseinrichtung als Abstandsbegrenzungseinrichtung vorgesehen, so dass sie den Abstand zwischen den Bereichen in der ersten Filterbeutelwand und den Bereichen in der zweiten Filterbeutelwand, in denen die entsprechende Abstandsbegrenzungseinrichtung vorgesehen ist, begrenzt.

Hierzu können alle Abstandsbegrenzungseinrichtungen in Form eines mit Einschnitten unterschiedlicher Länge versehenen Vliesstreifens vorgesehen werden, der in den Bereichen der Oberflächenfalte, die in der ersten Filterbeutelwand liegen oder in den Bereichen, die über die Fläche der zweiten Filterbeutelwand hervorstehen und bei Saugbetrieb entfaltbar sind, mit der ersten Filterbeutelwand verbunden ist, und an den diesen Bereichen gegenüberliegenden Bereichen der zweiten Filterbeutelwand mit der zweiten Filterbeutelwand verbunden ist. Auf diese Weise lassen sich die Abstandsbegrenzungseinrichtungen produktionstechnisch besonders einfach realisieren. Durch die Einschnitte, die in Längsrichtung der Oberflächenfalte unterschiedliche Länge haben, lassen sich entsprechend der Länge verschiedene Abstände zwischen der ersten und der zweiten Filterbeutelwand realisieren.

Alternativ kann jede Abstandsbegrenzungseinrichtung in Form eines Fadens, insbesondere eines Heftfadens, oder eines Vliesstreifens vorgesehen sein. Insbesondere im Fall eines Fadens ist dafür Sorge zu tragen, dass, falls der Faden durch die Filterbeutelwand tritt, diese an dieser Durchtrittsstelle wieder abgedichtet wird, beispielsweise durch Versiegeln des Durchtrittspunkts mit Hotmelt.

Die Abstandsbegrenzungseinrichtungen können auch in Form eines Abstandsgewirkes, das zwischen der ersten und der zweiten Filterbeutelwand angeordnet ist, und den gewünschten Abstand zwischen den beiden Filterbeutelwänden einstellt, vorgesehen sein. Ein Abstandsgewirke an sich ist aus der DE 10 2009 038230 bekannt.

Entsprechend einer anderen Weiterbildung der Erfindung kann jede Filterbeutelwandverbindungseinrichtung auch in Form einer Schweißfläche und/oder Klebefläche vorgesehen sein, welche die erste und die zweite Filterbeutelwand direkt miteinander verbindet. Hierdurch werden die erste und die zweite Filterbeutelwand nicht in einem Abstand voneinander gehalten. Diese Weiterbildung lässt sich produktionstechnisch sehr einfach realisieren und stellt daher für manche Filterbeutelaufnahmeräume einen extrem kostengünstigen Kompromiss zu der zuvor beschriebenen Abstandsbegrenzungseinrichtung dar.

### KURZBESCHREIBUNG DER ZEICHNUNG

Die folgende Zeichnung dient zur Erläuterung des Standes der Technik und der Erfindung. Es zeigen:
- Fig. 1: einen Filterbeutel gemäß dem Stand der Technik mit zwei Oberflächenfalten in Form von Schwalbenschwanzfalten;
- Fig. 2: einen Filterbeutel gemäß dem Stand der Technik mit zwei Oberflächenfalten in Form von Dreiecksfalten;
- Fig. 3: eine erste Ausführungsform der vorliegenden Erfindung;
- Fig. 4: eine zweite Ausführungsform der vorliegenden Erfindung;
- Fig. 5: eine dritte Ausführungsform der vorliegenden Erfindung; und
- Fig. 6: eine vierte Ausführungsform der vorliegenden Erfindung.

### BESCHREIBUNG DER BEVORZUGTEN AUSFÜHRUNGSFORMEN

In Fig. 3 ist eine erste Ausführungsform der vorliegenden Erfindung in Schnittansicht durch die Filterbeutelmitte gezeigt. Der Filterbeutel hat eine erste Filterbeutelwand, die zwei Oberflächenfalten in Form von in Form von Schwalbenschwanzfalten 31 aufweist. Die zweite Filterbeutelwand hat keine Oberflächenfalten. In der Darstellung in Fig. 3 sind die Oberflächenfalten noch nicht völlig entfaltet.

Die Oberflächenfalten haben Bereiche 31 a, die in der Fläche der Filterbeutelwand 32 liegen, und Bereiche 31b, die über die Fläche der Filterbeutelwand 32 hervorstehen. In der in Fig. 3 gezeigten Ausführungsform ist die erste Filterbeutelwand in dem Bereich 31 b mit der zweiten Filterbeutelwand mittels einer Abstandsbegrenzungseinrichtung 35 in Form eine Heftfadens verbunden. Da die Oberflächenfalte noch nicht vollständig entfaltet ist, steht dieser Heftfaden noch nicht unter Spannung. Die Oberflächenfalte kann sich demnach noch weiter entfalten solange bis sie durch den Heftfaden an einer weitergehenden Entfaltung gehindert wird. Durch Einstellen der Länge der Abstandsbegrenzungseinrichtung wird so eine optimale Entfaltung gewährleistet.

Neben der in Fig. 3 gezeigten Abstandsbegrenzungseinrichtung können entlang der Oberflächenfalte weitere Abstandsbegrenzungseinrichtungen, ebenfalls in Form von Heftfäden, vorgesehen werden. Diese Abstandsbegrenzungseinrichtung werden die erste und die zweite Filterbeutelwand zwangsläufig in einem kürzeren Abstand zueinander halten als die mittige Abstandsbegrenzungseinrichtung.

In Fig. 4 ist eine zweite Ausführungsform der vorliegenden Erfindung gezeigt. Diese Ausführungsform entspricht der Fig. 3 gezeigten Ausführungsform mit dem Unterschied, dass die Abstandsbegrenzungseinrichtung nicht in dem Bereich 41 b an der ersten Filterbeutelwand befestigt ist, sondern in dem Bereich 41 a, der in der Fläche der Filterbeutelwand liegt.

In Fig. 5 ist eine dritte Ausführungsform gemäß der vorliegenden Erfindung gezeigt. In dieser Ausführungsform weist auch die zweite Filterbeutelwand zwei Oberflächenfalten in Form von Schwalbenschwanzfalten auf. Die erste und die zweite Filterbeutelwand sind mit einer Abstandsbegrenzungseinrichtung, die jeweils in dem Bereich 51₁ und 51₂, der in der Fläche der entsprechenden Filterbeutelwand 52₁ und 52₂ liegt, miteinander verbunden.

In Fig. 6 ist eine vierte Ausführungsform der vorliegenden Erfindung in Draufsicht gezeigt. Gemäß dieser Ausführungsform weist die erste Filterbeutelwand zwei Oberflächenfalten in Form von Schwalbenschwanzfalten auf. Die in der Draufsicht sichtbaren Kanten der Schwalbenschwanzfalten sind mit durchgezogenem Strich dargestellt, die in der Draufsicht nicht sichtbaren Kanten sind entsprechend gestrichelt dargestellt. Gemäß dieser Ausführungsform sind die erste und die zweite Filterbeutelwand mit Schweiß- oder Klebepunkten S miteinander verbunden, die in den Bereichen 61 a, die in der Fläche der Filterbeutelwand liegen, vorgesehen sind.

Gemäß Fig. 6 haben die Verbindungsstellen die Form von Punkten. Es können alternativ auch beliebige andersförmige Verbindungsflächen eingesetzt werden.

In einer weiteren Ausführungsform der Erfindung, die nicht zeichnerisch dargestellt ist, werden alle Abstandsbegrenzungseinrichtungen durch einen Vliesstreifen, der verschieden lange Einschnitte aufweist und parallel zu der entsprechenden Oberflächenfalte verläuft, realisiert.

In einer anderen ebenfalls nicht dargestellten Ausführungsform werden alle Abstandsbegrenzungseinrichtungen durch ein Abstandsgewirke realisiert.

## Patentansprüche

1. Staubsaugerfilterbeutel, der
als Vliesstofffilterbeutel, als Einwegfilterbeutel und als Flachbeutel mit einer ersten Filterbeutelwand und mit einer zweiten Filterbeutelwand ausgebildet ist,
der wenigstens zwei Oberflächenfalten (31) in der ersten Filterbeutelwand aufweist, wobei jede Oberflächenfalte (31) Bereiche (31 a) hat, die in der Fläche der ersten Filterbeutelwand (32) liegen, und Bereiche (31 b) hat, die über die Fläche der ersten Filterbeutelwand (32) hervorstehen und bei Saugbetrieb entfaltbar sind, und
eine Filterbeutelwandverbindungseinrichtung, die innerhalb des Staubsaugerfilterbeutels vorgesehen ist und die erste Filterbeutelwand in dem Bereich (31a) der Oberflächenfalte (31), der in der ersten Filterbeutelwand liegt, 2. mit der zweiten Filterbeutelwand verbindet
und/oder die erste Filterbeutelwand in dem Bereich (31 b), der über die Fläche der ersten Filterbeutelwand hervorsteht und bei Saugbetrieb entfaltbar ist, mit der zweiten Filterbeutelwand verbindet.

2. Filterbeutel nach Patentanspruch 1, in welchem in Längsrichtung der Oberflächenfalte (31) in dem Bereich (31a), der in der ersten Filterbeutelwand liegt und/oder in dem Bereich, der über die Fläche der ersten Filterbeutelwand (32) hervorsteht und bei Saugbetrieb entfaltbar ist, eine oder mehrere weitere Filterbeutelwandverbindungseinrichtungen vorgesehen sind, welche die erste Filterbeutelwand mit der zweiten Filterbeutelwand verbindet oder verbinden.

3. Filterbeutel nach einem der vorangegangenen Patentansprüche, der wenigstens eine Oberflächenfalte (31) in der zweiten Filterbeutelwand aufweist, wobei jede Oberflächenfalte (31) in der zweiten Filterbeutelwand Bereiche hat, die in der Fläche der zweiten Filterbeutelwand liegen, und Bereiche hat, die über die Fläche der zweiten Filterbeutelwand hervorstehen und bei Saugbetrieb entfaltbar sind, und
die wenigstens eine Filterbeutelwandverbindungseinrichtung die erste Filterbeutelwand mit der zweiten Filterbeutelwand in einem Bereich, der in der Fläche der zweiten Filterbeutelwand liegt, oder in einem Bereich, der über die Fläche der zweiten Filterbeutelwand hervorsteht und bei Saugbetrieb entfaltbar ist, verbindet/verbinden.

4. Filterbeutel nach einen der vorangegangenen Patentansprüche, in welchem jede Filterbeutelwandverbindungseinrichtung als Abstandsbegrenzungseinrichtung (35) vorgesehen ist, die den Abstand zwischen den Bereichen in der ersten Filterbeutelwand und den Bereichen in der zweiten Filterbeutelwand, in denen die entsprechende Abstandsbegrenzungseinrichtung (35) vorgesehen ist, begrenzt.

5. Filterbeutel nach Patentanspruch 4, in welchem alle Abstandsbegrenzungseinrichtungen (35) in Form eines mit Einschnitten unterschiedlicher Länge versehenen Vliesstreifens, der in den Bereich der Oberflächenfalte (31), die in der ersten Filterbeutelwand liegen oder in den Bereichen, die über die Fläche der zweiten Filterbeutelwand hervorstehen und bei Saugbetrieb entfaltbar sind, mit der ersten Filterbeutelwand verbunden ist, und an dem diesen Bereichen gegenüberliegenden Bereichen der zweiten Filterbeutelwand mit der zweiten Filterbeutelwand verbunden ist.

6. Filterbeutel nach Patentanspruch 4, in welchem jede Abstandsbegrenzungseinrichtung (35) in Form eines Fadens, insbesondere eines Heftfadens, oder eines Vliesstreifens vorgesehen ist.

7. Filterbeutel nach Patentanspruch 4, in welchem alle Abstandsbegrenzungseinrichtungen (35) in Form eines Abstandsgewirkes, das zwischen der ersten und der zweiten Filterbeutelwand angeordnet ist, vorgesehen sind.

8. Filterbeutel nach einem der Patentansprüche 1 bis 3, in welchem jede Filterbeutelwandverbindungseinrichtung in Form einer Schweißfläche und/oder Klebefläche vorgesehen ist, welche die erste und die zweite Filterbeutelwand direkt miteinander verbindet.

## Claims

1. Vacuum cleaner filter bag which is configured as a nonwoven filter bag, as a disposable filter bag and as a flat bag having a first filter bag wall and a second filter bag wall and comprises at least two surface folds (31) in the first filter bag wall, wherein each surface fold (31) has regions (31 a) located in the surface of the first filter bag wall (32) and regions (31 b) which project beyond the surface of the first filter bag wall (32) and can unfold during suction operation, and has
a filter bag wall connection means which is provided inside the vacuum cleaner filter bag and joins the first filter bag wall in the region (31 a) of the surface fold (31) located in the first filter bag wall, to the second filter bag wall and/or joins the first filter bag wall in the region (31 b) which projects beyond the surface of the first filter bag wall and can unfold during suction operation, to the second filter bag wall.

2. Filter bag according to claim 1, wherein provided in the longitudinal direction of the surface fold (31) in the region (31 a) which is located in the first filter bag wall and/or in the region which projects beyond the surface of the first filter bag wall (32) and can unfold during suction operation are one or more further filter bag wall connection means which joins or join the first filter bag wall to the second filter bag wall.

3. Filter bag according to either of the preceding claims, comprising at least one surface fold (31) in the second filter bag wall, wherein each surface fold (31) in the second filter bag wall has regions located in the surface of the second filter bag wall, and has regions which project beyond the surface of the second filter bag wall and can unfold during suction operation, and
the at least one filter bag wall connection means joins/join the first filter bag wall to the second filter bag wall in a region located in the surface of the second filter bag wall or in a region which projects beyond the surface of the second filter bag wall and can unfold during suction operation.

4. Filter bag according to any of the preceding claims, wherein each filter bag wall connection means is provided as a distance restricting means (35) which restricts the distance between the regions in the first filter bag wall and the regions in the second filter bag wall in which the corresponding distance restricting means (35) is provided.

5. Filter bag according to claim 4, wherein all the distance restricting means (35) in the form of a web strip which is provided with incisions having different lengths and is joined to the first filter bag wall in the regions of the surface fold (31) which are located in the first filter bag wall or in the regions which project beyond the surface of the second filter bag wall and can unfold during suction operation, and is joined to the second filter bag wall in the regions, opposite these regions, of the second filter bag wall.

6. Filter bag according to claim 4, wherein each distance restricting means (35) is provided in the form of a thread, in particular a basting thread, or a web strip.

7. Filter bag according to claim 4, wherein all the distance restricting means (35) are provided in the form of a knitted spacer fabric which is arranged between the first and second filter bag walls.

8. Filter bag according to any of claims 1 to 3, wherein each filter bag wall connection means is provided in the form of a welded surface and/or bonded surface which directly joins the first and second filter bag walls together.

## Revendications

1. Sac filtrant d'aspirateur
qui est réalisé sous forme de sac filtrant en non tissé de fibres, en tant que sac filtrant à usage unique et en tant que sac plat, avec une première paroi de sac filtrant et une deuxième paroi de sac filtrant,
qui présente au moins deux plis de surface (31) dans la première paroi de sac filtrant, chaque pli de surface (31) ayant des zones (31a) qui sont situées dans la surface de la première paroi de sac filtrant (32), et des zones (31b), qui font saillie au-dessus de la surface de la première paroi de sac filtrant (32) et peuvent se déplier en mode de fonctionnement d'aspiration, et
un dispositif de liaison de paroi de sac filtrant, qui est prévu à l'intérieur du sac filtrant d'aspirateur, et qui relie la première paroi de sac filtrant dans la zone (31a) du pli de surface (31) située dans la première paroi de sac filtrant, à la deuxième paroi de sac filtrant,
et/ou relie la première paroi de sac filtrant dans la zone (31b) en saillie au-dessus de la surface de la première paroi de sac filtrant et pouvant se déplier en mode de fonctionnement d'aspiration, à la deuxième paroi de sac filtrant.

2. Sac filtrant selon la revendication 1, dans lequel en direction longitudinale du pli de surface (31) dans la zone (31a), qui se situe dans la première paroi de sac filtrant, et/ou dans la zone, qui est en saillie au-dessus de la surface de la première paroi de sac filtrant (32) et pouvant se déplier en mode de fonctionnement d'aspiration, sont prévus un ou plusieurs autres dispositifs de liaison de paroi de sac filtrant, qui relie ou relient la première paroi de sac filtrant à la deuxième paroi de sac filtrant.

3. Sac filtrant selon l'une des revendications précédentes, qui présente au moins un pli de surface (31) dans la deuxième paroi de sac filtrant, et dans lequel chaque pli de surface (31) dans la deuxième paroi de sac filtrant, possède des zones qui sont situées dans la surface de la deuxième paroi de sac filtrant, et des zones, qui font saillie au-dessus de la surface de la deuxième paroi de sac filtrant et peuvent se déplier en mode de fonctionnement d'aspiration, et
ledit au moins un dispositif de liaison de paroi de sac filtrant relie ou relient la première paroi de sac filtrant à la deuxième paroi de sac filtrant dans une zone, qui se situe dans la surface de la deuxième paroi de sac filtrant, ou dans une zone qui fait saillie au-dessus de la surface de la deuxième paroi de sac filtrant et peut se déplier en mode de fonctionnement d'aspiration.

4. Sac filtrant selon l'une des revendications précédentes, dans lequel chaque dispositif de liaison de paroi de sac filtrant est prévu en tant que dispositif de limitation d'écartement (35), qui limite la distance d'écartement entre les zones dans la première paroi de sac filtrant et les zones dans la deuxième paroi de sac filtrant dans lesquelles est prévu le dispositif de limitation d'écartement (35) correspondant.

5. Sac filtrant selon la revendication 4, dans lequel tous les dispositifs de limitation d'écartement (35) sont prévus sous la forme d'un ruban de non-tissé pourvu d'incisions de longueurs différentes, qui est relié à la première paroi de sac filtrant dans la zone des plis de surface (31) se situant dans la première paroi de sac filtrant ou dans les zones qui font saillie au-dessus de la surface de la deuxième paroi de sac filtrant et peuvent se déplier en mode de fonctionnement d'aspiration, et est relié à la deuxième paroi de sac filtrant dans les zones de la deuxième paroi de sac filtrant opposées à celles évoquées précédemment.

6. Sac filtrant selon la revendication 4, dans lequel chaque dispositif de limitation d'écartement (35) est prévu sous la forme d'un fil, notamment d'un fil à bâtir, ou d'un ruban de non-tissé.

7. Sac filtrant selon la revendication 4, dans lequel tous les dispositifs de limitation d'écartement (35) sont prévus sous la forme d'un tissu à mailles, qui est agencé entre la première et la deuxième paroi de sac filtrant.

8. Sac filtrant selon l'une des revendications 1 à 3, dans lequel chaque dispositif de liaison de paroi de sac filtrant est prévu sous la forme d'une surface soudée et/ou d'une surface collée, qui relie directement l'une à l'autre la première et la deuxième paroi de sac filtrant.
